# EUROPÄISCHE PATENTANMELDUNG

(11) **EP 0 573 889 A1**
(43) Veröffentlichungstag der Anmeldung: **15.12.1993**
(21) Anmeldenummer: 93108856.1
(22) Anmeldetag: 02.06.1993
(51) Int. Cl.: B03C 3/02, B03C 3/82

(54) **Elektroabscheideranordnung**

(30) Priorität: 09.06.1992 DE 4218900
(71) Anmelder: FRITZ EGGER GESELLSCHAFT m.b.H., A-6380 St. Johann i.T. (AT)
(72) Erfinder: Böhler, Harald, A-6800 Feldkirch (AT)
(74) Vertreter: Sandmann, Joachim, Dr.

(57) **Zusammenfassung**

Eine gerade Anzahl von Elektroabscheidern 1 ist in Abscheiderpaaren 2 in Reihe hintereinander angeordnet. Oberhalb und unterhalb dieser Abscheideranordnung erstrecken sich über deren ganze Länge ein Rohgaskanal 10 bzw. ein Reingaskanal 30, die auch in Querrichtung der Breite der Abscheiderpaare 2 angepaßt sind und einen Oberseitenabschluß 11 bzw. einen Unterseitenabschluß 31 der Abscheideranordnung bilden. Der Oberseitenabschluß 11 weist ein Satteldachprofil und der Unterseitenabschluß 31 weist ein Trichterprofil auf.

## Beschreibung

Die Erfindung betrifft eine Elektroabscheideranordung mit wenigstens zwei senkrecht in Reihe oder parallel durchströmten Elektroabscheidern, die in wenigstens einem quer ausgerichteten Abscheiderpaar und - bei wenigstens vier Elektroabscheidern - paarweise in einer Längsreihe gruppiert sind, wobei ein längs verlaufender Rohgaskanal und ein längs verlaufender Reingaskanal vorgesehen sind, die durch die Elektroabscheider hindurch und bei Reihenschaltung auch durch die Elektroabscheider jeweils eines Abscheiderpaars verbindende querverlaufende Überströmkanäle hindurch mit einander in Strömungsverbindung stehen.

Eine derartige Elektroabscheideranordnung ist bekannt (DE 34 13 282 A1). Dort sind vier stehende Elektroabscheider in quadratischer Anordnung vorgesehen, also eine Doppelanordnung mit zwei in Reihe aufeinander ausgerichteten Paaren. Die auf Stützen abgestützte bekannte Abscheideranordnung von quadratischem Grundriß weist vier Gehäusewände auf, die zugleich die außenliegenden Umgrenzungswände der Abscheiderkammern bilden. An der Oberseite ist die Abscheideranordnung durch eine Gehäusedeckelplatte abgeschlossen, während an der Unterseite der Anordnung vier sich trichterförmig nach unten verjüngende Staubsammelbunker jeweils unter einem Abscheider vorgesehen sind.

Bei der bekannten Elektroabscheideranordnung werden jeweils drei Elektroabscheider in Reihe betrieben, wobei zwei Absperrklappen vorgesehen sind, um den dritten und vierten Abscheider im Wechsel betreiben zu können. Der Rohgaskanal, durch den das zu reinigende Gas zuströmt, mündet horizontal und längsgerichtet jedoch versetzt zur Längsmittelebene der Abscheideranordnung direkt am oberen Ende in den ersten Abscheider des vorderen Abscheiderpaars ein. Dieser Abscheider ist mit dem ihm in Längsrichtung benachbarten Zweiten Abscheider des hinteren Abscheiderpaars am unteren Ende durch eine Überströmöffnung verbunden. Zentral in der Längsmitte der Anordnung verläuft an deren oberem Ende und vollständig innerhalb des Anordnungsgehäuses ein Verteilkanal, der mit dem zweiten und dem dritten Elektroabscheider, also den Abscheidern des hinteren Paares, in offener Verbindung steht und auch eine Verbindung mit dem vierten Abscheider des vorderen Paares aufweist, die jedoch durch die eine Absperrklappe geschlossen werden kann. In ähnlicher Weise ist ein den dritten und vierten Elektroabscheider verbindender zentraler unterer Sammelkanal mit der anderen Absperrklappe zum Abschalten des dritten Elektroabscheiders vorgesehen, der durch eine mittige Öffnung in der Gehäusevorderwand an den Reingaskanal angeschlossen ist, durch den das gereinigte Gas abströmt.

An dieser bekannten Elektroabscheideranordnung wird das Bestreben nach einer kompakten Bauweise und einer weitgehend nach außen abgeschlossenen gehäuseartig umgrenzten Baueinheit sichtbar. Dabei müssen aber verschiedene Nachteile in Kauf genommen werden. Durch die gegenseitige Abgrenzung der vier Elektroabscheiderkammern innerhalb des Gehäuses durch Trennwände ergeben sich im wesentlichen quadratische Kammerquerschnitte, die zumindest in einer Reihe von Anwendungsfällen nicht optimal sind. So ist beispielsweise bei Röhrenabscheidern mit Rohrböden und durch die Röhren verlaufenden Sprühdrähten ein Kreisquerschnitt günstiger. Ferner gibt es viele Anwendungsfälle, in denen eine andere als die vorstehend genannte Schaltung der Abscheider erwünscht ist und/oder eine Anlage mit mehr als zwei Paaren von Elektroabscheidern in Betracht kommt, ggf. auch in Form einer nachträglichen Erweiterung. Dafür bietet die bekannte Abscheideranordnung aber keine oder zumindest keine einfache Möglichkeit.

Dementsprechend liegt der Erfindung die Aufgabe zugrunde eine kompakte und preiswerte Elektroabscheideranordnung zu schaffen, die als solche nach außen abgeschirmt ist und bei modulartiger Bauweise bequem hinsichtlich ihrer Kapazität (Zahl der Abscheider) und der Betriebsweise (Reihenschaltung/ Parallel-schaltung) den jeweiligen Gegebenheiten angepaßt werden kann - auch noch nachträglich.

Diese Aufgabe wird ausgehend von einer Elektroabscheideranordnung der eingangs beschriebenen Art erfindungsgemäß dadurch gelöst, daß der Rohgaskanal und/oder der Reingaskanal oder der längsverlaufende Überströmkanal oberhalb der Elektroabscheider verlaufen und eine obere Kanalwand aufweisen, die einen Oberseitenabschluß für die Elektroabscheideranordnung bildet.

Bei einer besonders zweckmäßigen ergänzenden Weiterbildung ist vorgesehen, daß der - nicht oberhalb der Elektroabscheideranordnung verlaufende - Rohgaskanal und/oder der Reingaskanal oder der Überströmkanal unterhalb der Elektroabscheider verlaufen und eine untere Kanalwand aufweisen, die einen Unterseitenabschluß für die Elektroabscheideranordnung bildet.

Weitere vorteilhafte Ausgestaltungen und Weiterbildungen ergeben sich aus den Unteransprüchen.

Die über die gesamte Länge der Elektroabscheideranordnung durchlaufenden Kanäle (Rohgaskanal, Reingaskanal, Überströmkanal) ermöglichen eine Anordnung mit einer beliebigen Anzahl von Abscheiderpaaren, die in einer Reihe ausgerichtet sind. Dadurch, daß diese Kanäle oberhalb (bzw. unterhalb) der Abscheider und nicht zwischen den Abscheidern der einzelnen Paare verlaufen, lassen sich die Abscheider eines jeden Paares vergleichsweise eng nebeneinander anordnen, was eine kompakte Bauweise begünstigt, ohne daß dadurch die Gestalt oder Querschnittsform der Abscheider bereits vorgegeben ist. Die durchlaufenden Kanäle ermöglichen einen kurzen Anschluß aller einzelnen Elektroabscheider, wobei problemlos eine Paralleldurchströmung oder eine Reihendurchströmung der beiden Abscheider eines Abscheiderpaares erzielt werden kann. Der Einsatz der Kanäle oberhalb bzw. unterhalb der Abscheideranordnung als Oberseitenabschluß bzw. als Unterseitenabschluß der Anordnung trägt in besonderem Maße zu einer preiswerten und kompakten sowie bei einer Aufstellung im Freien geschützten Anordnung bei. Ein weiterer Vorteil ist darin zu sehen, daß der kanalförmige Oberseitenabschluß eine günstige Möglichkeit bietet, eine Löscheinrichtung zu integrieren, die den obenliegenden Kanal und die darunterliegenden Abscheider abdeckt, was bei kritischen zu reinigenden Gasen bzw. Verunreinigungen von besonderer Bedeutung ist.

Zwei Ausführungsbeispiele der Erfindung werden nachfolgend anhand einer schematischen Zeichnung näher erläutert. Es zeigen:
- Figuren 1 und 2: in teilweise geschnittener Seitenansicht bzw. Stirnansicht eine Elektroabscheideranordnung mit acht parallel durchströmten Abscheidern; und
- Figuren 3 und 4: in teilweise geschnittener Seitenansicht bzw. Stirnansicht eine Elektroabscheideranordnung mit acht Elektroabscheidern, wobei vier Abscheiderpaare zueinander parallel, die beiden Abscheider eines jeden Paares aber in Reihe durchströmt werden.

Gemäß Figuren 1 und 2 weist die Elektroabscheideranordnung acht Elektroabscheider 1 auf, die gemäß Figur 2 jeweils zu zweit nebeneinander angeordnet sind und so vier Abscheiderpaare 2, 3, 4 und 5 bilden, die in einer Längsreihe aufeinander ausgerichtet sind. Diese Gesamtanordnung kann in nicht dargestellter Weise über Stützen oder in einem Trägergerüst im Abstand über dem Boden abgestützt sein. Auch die Ausbildung der Abscheider 1 mit Sprühelektroden und Niederschlagselektroden sowie der zugehörigen elektrischen Einrichtungen für die Versorgung mit hochgespanntem Strom und die Einrichtungen zum Abreinigen der Elektroden sind nicht dargestellt, weil es darauf im Rahmen der Erfindung nicht ankommt und dem Fachmann entsprechende Ausgestaltungen geläufig sind.

In Figur 1 sind mit Strömungspfeilen das über einen Eintrittsstutzen 6 eintretende Rohgas 7 und das nach erfolgter Elektroabscheidung durch einen Austrittsstutzen 8 austretende Reingas 9 dargestellt.

Der Eintrittsstutzen 6 mündet in einen stirnseitig geschlossenen Rohgaskanal 10, der eine Verteilerfunktion hat. Dabei erstreckt sich der Rohgaskanal über die gesamte Länge und Breite der Abscheideranordnung und bildet deren Oberseitenabschluß 11. Der Rohgaskanal 10 ist von einem Boden 12, zwei Seitenwänden 13 und 14 von geringer Höhe und einer oberen Kanalwand 15 umgrenzt, die eine Satteldachprofil aufweist und sich aus zwei entgegengesetzt nach außen und unten geneigten Dachabschnitten 16 und 17 zusammensetzt.

Der Boden 12 geht in seinem mittleren Bereich in eine längsverlaufende Rinne 18 mit entgegengesetzt nach oben und außen geneigten Rinnenwänden 19 und 20 über. Der Rinne 18 sind eine in der Längsmittelebene der Anordnung verlaufende Wand sowie eine Staubaustragseinrichtung 21 zugeordnet, die zwei gegenläufig antreibbare Austragsschnecken 22 und 23 aufweist, die im Bereich der Abscheiderpaare 2 und 3 bzw. 4 und 5 im unteren Trichterwinkel der Rinne 18 angeordnet sind und die aus dem Rohgas 7 bereits vor der Elektroreinigung ausgeschiedenen Feststoffe einem mittig vorgesehenen Feststoffaustrag 24 zuführen, der kontinuierlich oder von Zeit zu Zeit entleert wird. Natürlich könnte auch eine über die gesamte Abscheideranordnung durchlaufende einzige Schnecke vorgesehen sein, falls die Förderstrecke nicht zu groß wird.

Alle acht Elektroabscheider stehen jeweils über einen vertikalen Zuströmschacht 25 mit einer in diesem angeordneten Absperrklappe 26 mit dem Rohgaskanal 10 in Verbindung. Dazu ragen die Zuströmschächte 25 auf gegenüberliegenden Seiten der Rinne 18 durch Öffnungen im Boden 12.

In entsprechender Weise sind die Elektroabscheider 1 jeweils über einen vertikalen Abströmschacht 27 mit einer in diesem vorgesehenen Absperrklappe 28 mit einem Reingaskanal 30 verbunden, der unterhalb der Elektroabscheider 1 verläuft und sich wie der Rohgaskanal 10 über die gesamte Länge und Breite der Elektroabscheideranordnung erstreckt und somit einen Unterseitenabschluß 31 bildet. An diesen stirnseitig geschlossenen Reingaskanal 30 schließt sich der Austrittsstutzen 8 an, und zwar auf der dem Eintrittsstutzen 6 entgegengesetzten Stirnseite der Anordnung, was eine gleichmäßige Durchströmung der Abscheiderpaare 2 bis 5 begünstigt.

Der in Figur 2 im Profil dargestellte Reingaskanal 30 weist eine ebene Deckwand 32, durch welche die Abströmschächte 27 in den Reingaskanal 30 hineinragen, zwei Seitenwände 33 und 34 von geringer Höhe sowie eine untere Kanalwand 35 auf, die ein Trichterprofil aufweist und sich aus zwei entgegengesetzt nach außen und oben geneigten Trichterabschnitten 36 und 37 zusammensetzt.

Auch der Reingaskanal 30 ist mit einer Staubaustragseinrichtung 38 versehen, die zwei Austragsschnecken 39, 40 im unteren Trichterwinkel des Reingaskanals 30 sowie einen mittleren Feststoffaustrag 41 aufweist. In der Längsmittelebene der Abscheideranordnung erstreckt sich durch den Reingaskanal 30 eine senkrechte Versteifungswand 42, die den Reingaskanal 30 in zwei einander benachbarte Kammern 43 und 44 unterteilt, die jeweils einer Reihe von vier Elektroabscheidern 1 zugeordnet sind und eine Sammlerfunktion für das diese Abscheider 1 durchströmende Gas haben. Die Kammern 43 und 44 sind jedoch nicht voneinander getrennt sondern über wenigstens eine Durchbrechung 45 in der Versteifungswand 42 miteinander verbunden.

Die Elektroabscheideranordnung gemäß Figuren 3 und 4 entspricht weitgehend derjenigen nach Figuren 1 und 2. Deswegen sind die entsprechenden Teile mit gleichen Bezugsziffern versehen und werden nicht nochmals erläutert. Die vorhandenen Unterschiede resultieren daraus, daß die beiden Elektroabscheider 1' und 1'' eines jeden Abscheiderpaars nicht wie bei Figuren 1 und 2 parallel sondern nacheinander vom zu reinigenden Rohgas 7 durchströmt werden, und zwar zuerst der Elektroabscheider 1' und dann der Elektroabscheider 1''.

Der bauliche Unterschied gegenüber der Ausführung nach Figuren 1 und 2 besteht im wesentlichen darin, daß der den Oberseitenabschluß 11 bildende Kanal durch eine in der Längsmittelebene der Abscheideranordnung verlaufende Trennwand 50 in zwei längs verlaufende Kanäle unterteilt ist, nämlich in den Rohgaskanal 51 und den Reingaskanal 52, denen auch jeweils eine eigene Rinne 53 bzw. 54 mit einer Staubaustragseinrichtung 55 bzw. 56 zugeordnet ist. Da der Reingaskanal 52 an der Oberseite der Abscheideranordnung verläuft, ist auch der Austrittsstutzen 8, aus dem das Reingas 9 austritt, in Höhe des Eintrittsstutzens 6 angeordnet.

Der den Unterseitenabschluß 31 bildende Kanal fungiert als Überströmkanal 57, durch den das Gas vom Elektroabscheider 1' zum Elektroabscheider 1'' strömt, bei dem somit der untere Schacht den Zuströmschacht 25 und der obere Schacht den Abströmschacht 27 bilden. Dabei verläuft die Gasströmung durch die Durchbrechung 45 der Versteifungswand 42. Der an seinen Enden verschlossene Überströmkanal 57 kann durch querverlaufende Trennwände (nicht dargestellt) zwischen den Abscheiderpaaren 2 bis 5 in einzelne Überströmkammern unterteilt sein. Solche Trennwände, welche die Modulbauweise der Abscheiderpaare betonen, bieten Vorteile hinsichtlich der gleichmäßigen Strömungsverteilung durch die einzelnen Elektroabscheider 1', 1'', sind aber insofern von Nachteil, daß bei Außerbetriebnahme eines Elektroabscheiders durch Schließen der zugeordneten Absperrklappen 26 bzw. 28 auch der andere Elektroabscheider desselben Abscheiderpaars ausfällt. Dementsprechend wäre es dann auch ausreichend, jedem Elektroabscheider 1', 1'' nur eine Absperrklappe 26 bzw. 28 im oberen Schacht 25 bzw. 27 zuzuordnen.

Angesichts der geringen baulichen Unterschiede zwischen der Ausführung gemäß Figuren 1 und 2 sowie der Ausführung gemäß Figuren 3 und 4 ist ersichtlich eine vergleichsweise einfache Umrüstung auf die eine oder andere Durchströmungsvariante möglich. Dabei können nahezu baugleiche Einheiten (Module) eingesetzt werden. Ferner lassen sich problemlos eine beliebige Zahl von Abscheiderpaaren in Reihe anordnen, um den jeweiligen Anforderungen zu entsprechen, wobei auch eine nachträgliche Erweiterung vergleichsweise einfach vorgenommen werden kann.

Ferner sei darauf hingewiesen, daß natürlich die Durchströmungsrichtung der Abscheider 1 bzw. 1', 2' umgekehrt werden kann, was im Falle der Figuren 1 und 2 ein Austausch zwischen dem Rohgaskanal 10 und dem Reingaskanal 30 sowie im Falle der Figuren 3 und 4 ein Austausch zwischen dem Doppelkanal aus Rohgaskanal 51 samt Reingaskanal 52 und dem Überströmkanal 57 bedeuten würde.

## Patentansprüche

1. Elektroabscheideranordnung mit wenigstens zwei senkrecht in Reihe oder parallel durchströmten Elektroabscheidern (1; 1', 1''), die in wenigstens einem quer ausgerichteten Abscheiderpaar (2 bis 5) und - bei wenigstens vier Elektroabscheidern - paarweise in einer Längsreihe gruppiert sind, wobei ein längsverlaufender Rohgaskanal (10, 51) und ein längsverlaufender Reingaskanal (30, 52) vorgesehen sind, die durch die Elektroabscheider (1; 1', 1'') hindurch und bei Reihenschaltung auch durch die Elektroabscheider (1' und 1'') jeweils eines Abscheiderpaars (2 bis 5) verbindende querverlaufende Überströmkanäle (57) hindurch miteinander in Strömungsverbindung stehen, **dadurch gekennzeichnet**, daß der Rohgaskanal (10, 51) und/oder der Reingaskanal (52) oder der längsverlaufende Überströmkanal oberhalb der Elektroabscheider(1; 1', 1'') verlaufen und eine obere Kanalwand (15) aufweisen, die einen Oberseitenabschluß (11) für die Elektroabscheideranordnung bildet.

2. Elektroabscheideranordnung nach Anspruch 1, **dadurch gekennzeichnet,** daß der Rohgaskanal und/oder der Reingaskanal (30) oder der Überströmkanal (57) unterhalb der Elektroabscheider (1; 1', 1'') verlaufen und eine untere Kanalwand (35) aufweisen, die einen Unterseitenabschluß (31) für die Elektroabscheideranordnung bildet.

3. Elektroabscheideranordnung nach Anspruch 2 mit parallel durchströmten Elektroabscheidern (1), **dadurch gekennzeichnet,** daß nur ein Gaskanal (10) mit einer den Oberseitenabschluß (11) bildenden oberen Kanalwand (15) oberhalb der Elektroabscheider (1) verläuft und der andere Gaskanal (30) mit der den Unterseitenabschluß (31) bildenden unteren Kanalwand (35) unterhalb der Elektroabscheider (1) verläuft.

4. Elektroabscheideranordnung nach Anspruch 2 mit Abscheiderpaaren (2 bis 5), deren zwei Elektroabscheider (1', 1'') in Reihe durchströmt werden, **dadurch gekennzeichnet,** daß der Rohgaskanal (51) und der Reingaskanal (52) innerhalb eines Doppelkanals verlaufen und durch eine Trennwand (50) voneinander abgegrenzt sind, wobei jeweils eine Wand (15) des Doppelkanals und eine Wand (35) des Überströmkanals (57) den Oberseitenabschluß (11) bzw. den Unterseitenabschluß (31) bilden.

5. Elektroabscheideranordnung nach Anspruch 4, **dadurch gekennzeichnet,** daß der längsverlaufende Überströmkanal (57) durch querverlaufende Trennwände zwischen benachbarten Abscheiderpaaren (2 bis 5) in einzelne Überströmkammern unterteilt ist.

6. Elektroabscheideranordnung nach einem der Ansprüche 1 bis 5, **dadurch gekennzeichnet,** daß die den Oberseitenabschluß (11) bildende obere Kanalwand ein Satteldachprofil aufweist.

7. Elektroabscheideranordnung nach Anspruch 2, **dadurch gekennzeichnet,** daß die den Unterseitenabschluß (31) bildende untere Kanalwand (35) ein Trichterprofil aufweist, dem eine Staubaustragseinrichtung (38) zugeordnet ist.

8. Elektroabscheideranordnung nach einem der Ansprüche 1 bis 7, **dadurch gekennzeichnet,** daß der bzw. jeder obere Kanal (10; 51, 52) an seiner Unterseite eine längsverlaufende Rinne (18; 53, 54) mit trichterförmigem Profil aufweist, der eine Staubaustragseinrichtung (21; 55, 56) zugeordnet ist.

9. Elektroabscheideranordnung nach Anspruch 7 oder 8, **dadurch gekennzeichnet,** daß die bzw. jede Staubaustragseinrichtung (21, 38; 55, 56) wenigstens eine längsverlaufende Austragsschnecke (22, 23; 39, 40) im untenliegenden Trichterwinkel aufweist.

10. Elektroabscheideranordnung nach einem der Ansprüche 1 bis 9, **dadurch gekennzeichnet,** daß der Oberseitenabschluß (11) und/oder der Unterseitenabschluß (31) eine Profilbreite aufweisen, die der Breitenabmessung der Abscheiderpaare (2 bis 5) entspricht.

11. Elektroabscheideranordnung nach einem der Ansprüche 1 bis 10, **dadurch gekennzeichnet,** daß die einzelnen Elektroabscheider (1; 1', 1'') jeweils über einen Zuströmschacht (25) und einen Abströmschacht (27) mit den über und unter ihnen verlaufenden Kanälen (10, 30; 51, 52, 57) verbunden sind, wobei der Zuströmschacht (25) und/oder der Abströmschacht (27) mit einer Absperrklappe (28) versehen sind.
